# EUROPÄISCHE PATENTSCHRIFT

(11) **EP 2 920 371 B1**
(45) Veröffentlichungstag und Bekanntmachung des Hinweises auf die Patenterteilung: **26.04.2017**
(21) Anmeldenummer: 13786429.4
(22) Anmeldetag: 06.09.2013
(51) Int. Cl.: E01H 1/10, E01H 1/05

(54) **VORRICHTUNG FÜR DIE REINIGUNG VON OBERFLÄCHEN**
DEVICE FOR CLEANING SURFACES
DISPOSITIF PERMETTANT DE NETTOYER DES SURFACES

(30) Priorität: 06.09.2012 CH 15922012
(43) Veröffentlichungstag der Anmeldung: 23.09.2015
(73) Patentinhaber: Zaugg AG Eggiwil, 3537 Eggiwil (CH)
(72) Erfinder: JUCKER, Johannes Martin, CH-8173 Neerach (CH); LAZEVSKI, Slavko, CH-9044 Wald (CH); SOLENTHALER, Jürg Walter, CH-9552 Bronschhofen (CH)
(74) Vertreter: Rüfenacht, Philipp Michael
(86) Internationale Anmeldenummer: PCT/EP2013/068519
(87) Internationale Veröffentlichungsnummer: WO 2014/037535

(56) Entgegenhaltungen:
- EP-A2- 1 160 381
- WO-A1-01/85223
- DE-A1-102005 020 018
- DE-U- 1 992 790

## Beschreibung

### Technisches Gebiet

Die vorliegende Erfindung betrifft eine Vorrichtung sowie ein Verfahren für die Reinigung von Oberflächen, insbesondere von Böden und Bodenbelägen.

### Stand der Technik

In EP 1 498 063 A1 wird eine Vorrichtung zum Reinigen von Flächen beschrieben. Bei dieser Vorrichtung ist ein Reinigungswerkzeug in der Form einer kreisring-förmigen Bürste an einem Ausleger befestigt. Als Reinigungsmedium wird ein Gemisch aus Dampf und Reinigungsmittel verwendet. Das Reinigungswerkzeug ist über ein Getriebe antreibbar. Der Dampf wird in einem Dampferzeuger ausserhalb der Vorrichtung erzeugt und wird über eine Schlauchleitung der Vorrichtung zugeführt. Das Reinigungsmittel wird in den Dampf zudosiert. Diese Vorrichtung ist an eine elektrische Versorgungsleitung gebunden, welche immer wieder nachgezogen werden muss. Deshalb ist der Aktionsradius dieser Vorrichtung beschränkt.

In EP 1 491 129 A1 wird ein Verfahren und eine Vorrichtung zum Erzeugen eines Gemisches aus Wasserdampf und einem flüssigen Reinigungsmittel beschrieben. Dieses Gemisch kann über einen flexiblen Schlauch einer Bodenreinigungsmaschine oder einer Reinigungslanze zugeführt werden.

Bei einem in WO 2004/017805 A1 beschriebenen Verfahren zum Reinigen von Bodenflächen werden Dampf und Reinigungsflüssigkeit gemeinsam vor der Wirkfläche eines Reinigungswerkzeuges, welches die Form von rotierenden, kreisringförmigen Bürsten hat, aufgetragen. Die Reinigungsflüssigkeit kann in erwärmter Form aufgetragen werden. In WO 2004/017805 A1 wird ferner ein mobiles Bodenreinigungsgerät beschrieben. Bei dieser Vorrichtung sind in Arbeitsrichtung zuerst die Öffnung für den Auslass von Dampf und dann die Öffnung für den Auslass von Reinigungsflüssigkeit vor dem Reinigungswerkzeug angeordnet. Dieses mobile Bodenreinigungsgerät ist an eine elektrische Versorgungsleitung gebunden, welche immer wieder nachgezogen werden muss. Deshalb ist der Aktionsradius dieses Bodenreinigungsgerätes beschränkt. Ein Reinigangshaft für ein Strassenreinigungsgerät ist in DE 10 2005 020018 A1 beschrieben.

Es ist ein Ziel der vorliegenden Erfindung, eine verbesserte Vorrichtung für die Reinigung von Oberflächen, insbesondere von Böden und Bodenbelägen, zur Verfügung zu stellen.

Die erfindungsgemässe Vorrichtung und das erfindungsgemässe Verfahren eignen sich für die Reinigung von Oberflächen von weitgehend beliebig strukturierten Böden, insbesondere befestigten Verkehrsflächen, beispielsweise Strassen, Plätze, Böden in Bahnhöfen, Wartehallen, Industrieböden, Verkehrsflächen, welche von Flugzeugen befahren werden.

### Zusammenfassung der Offenbarung

Eine Vorrichtung entsprechend der vorliegenden Erfindung ist auf und/oder an einer in einer Arbeitsrichtung verfahrbaren mobilen Plattform, beispielsweise einem Trägerfahrzeug, montiert oder montierbar und gemeinsam mit der mobilen Plattform zum autonomen Betrieb ausgelegt. Die Vorrichtung umfasst, in Arbeitsrichtung, hintereinander angeordnet, folgende Elemente:
- ein Heizelement B zur Aufwärmung der zu reinigenden Oberfläche, wobei das Heizelement B ein flächiges Dampffeld umfasst, welches im Betrieb die zu reinigende Oberfläche mit Dampf beaufschlagt;
- ein Element C zur mechanischen Bearbeitung der zu reinigenden Oberfläche, welches wenigstens ein solches Teilelement umfasst, welches die Abtragung der gelösten oder abgelösten Verschmutzungen auf der zu reinigenden Oberfläche mittels Rotation und Bodendruck ermöglicht, wobei die Rotation um eine quer zur Arbeitsrichtung horizontal angeordnete Achse erfolgt;
- ein Element D zum Absaugen der Verschmutzungen sowie des durch Kondensation des Dampfes entstehenden Wassers von der gereinigten Oberfläche.

Als "Arbeitsrichtung" wird dabei diejenige Richtung bezeichnet, in die sich die mobile Plattform während der Reinigung fortbewegt.

Das Heizelement B ist typischerweise mit wenigstens einem Heissdampferzeuger verbunden, welcher seinerseits mit einem Frischwassertank und einer Druck-Wasserpumpe mittels wenigstens einer Verbindungsleitung verbunden ist. Das Heizelement B und der Heissdampferzeuger sind typischerweise mit einer zentralen Steuerungs- und Überwachungseinheit verbunden, welche die jeweils benötige Aufwärmung der zu reinigenden Oberfläche steuert. Im Gegensatz zu Hochdruck-Reinigern dient der Dampf zum Aufwärmen der zu reinigenden Oberfläche sowie ggf. zum Anlösen und/oder Aufweichen von Verschmutzungen, während kein oder allenfalls nur ein geringes mechanischen Abtragen von Verschmutzungen durch den Dampfdruck erfolgt. Im Gegensatz zu Hochdruckreinigern wirkt der Dampf also zumindest weitgehend nicht abrasiv.

Das Element C zur mechanischen Bearbeitung der zu reinigenden Oberfläche ist typischerweise mit einer solchen elektrischen Steuerung verbunden, welche die Steuerung der genannten jeweils vorhandenen Teilelemente bezüglich Rotation, Drehrichtung, Drehzahl und Bodendruck individuell steuert.

Das Element D ist kann über eine Saugleitung mit einem geschlossenen Behältnis 4 zur Aufnahme der Schmutzpartikel und des kondensierten Wassers verbunden sein, wobei dieses geschlossene Behältnis mit einem Element verbunden ist, welches ein Vakuum erzeugt, z. B. einer Saugpumpe. Das Element D, die Saugleitung und das Behältnis zur Aufnahme der Schmutzpartikel und des kondensierten Wassers können mit einer solchen zentralen Steuerungs- und Überwachungseinheit verbunden sein, welche den im Element D, in der Saugleitung und im Behältnis jeweils benötigten Unterdruck steuert.

Die Elemente B, C, D können an eine Trägerplatte fixiert sein, wobei diese Trägerplatte an der mobilen Plattform in der Höhe verstellbar schwimmend fixiert sein. In anderen Ausführungsformen ist das Element B über das Element C an der mobilen Plattform befestigt. Je nach Anwendungszweck bzw. dem geforderten Grad an Einsatzflexibilität kann auf eine höhenverstellbare und schwimmende Lagerung auch ganz oder teilweise verzichtet werden.

Wie im Zusammenhang mit exemplarischen Ausführungsbeispielen erläutert wird, kann es sich bei der mobilen Plattform insbesondere um einen erhältlichen Kommunaltransporter handeln, oder auch um ein oder mehrere Spezialfahrzeuge. Bevorzugt ist die Vorrichtung durch ein oder mehrere kompakte Module realisiert, welche in einfacher Weise an der mobilen Plattform montiert und von der mobilen Plattform getrennt werden können. Insbesondere können die Schnittstellen zur mobilen Plattform für eine zügige Montage und Demontage ohne der allgemein verfügbarem Werkzeug, wie Schraubenschlüsseln etc. ausgelegt sein.

Ein erfindungsgemässes Verfahren zur Reinigung von Oberflächen durch Betrieb einer auf und/oder an einer in einer Arbeitsrichtung verfahrbaren mobilen Plattform montierten Reinigungsvorrichtung, umfasst die sequentiellen Schritte:
- Erwärmen Oberfläche durch Beaufschlagung mit Heisswasserdampf und Einwirken lassen der applizierten Wärme;
- Abtragung von durch den Wasserdampf gelösten oder abgelösten Verschmutzungen mittels mechanischer Bearbeitung durch Rotation und Bodendruck, wobei die Rotation um eine quer zur Arbeitsrichtung horizontal angeordnete Achse erfolgt;
- Absaugen der Verschmutzungen sowie des durch Kondensation des Dampfes entstehenden Wassers von der gereinigten Oberfläche.

Eine Erfindungsgemässe Vorrichtung kann insbesondere zur Durchführung eines erfindungsgemässen Reinigungsverfahrens eingesetzt werden, wobei spezielle Ausgestaltungen, Erweiterungen und Modifikationen der Vorrichtung sich in entsprechenden Ausgestaltungen, Erweiterungen und Modifikationen des Reinigungsverfahrens widerspiegeln. Daher offenbaren bestimmte Ausführungsformen der Vorrichtung zugleich entsprechende Verfahren, auch wenn sie nicht explizit erwähnt werden. In analoger Weise offenbaren beschriebene Verfahrensschritte zugleich entsprechende Ausführungsformen einer erfindungsgemässen Vorrichtung.

In einer Ausführungsform ist in Arbeitsrichtung vor dem Heizelement B ein Sprühelement A zur Applikation von wenigstens einem Reinigungsmittel, insbesondere einem chemischen Reinigungsmittel, auf die zu reinigende Oberfläche angeordnet. Das Sprühelement A kann über Verbindungsleitungen mit verschiedenen Vorratsbehältnissen, in welchen verschiedene Reinigungsmittel enthalten sind, verbunden ist, wobei das Sprühelement A mit einer solchen zentralen Steuerungs- und Überwachungseinheit verbunden ist, welche die wahlweise Zugabe der jeweils benötigten Menge an notwendigem Reinigungsmittel steuert. Die Zahl der Vorratsbehälter und der bevorrateten Reinigungsmittel richtet sich dabei nach dem Einsatzgebiet oder den Einsatzgebieten der Vorrichtung. In einer Variante sind zur Applikation verschiedener Reinigungsmittel auch vollständig oder teilweise unabhängig arbeitende Sprüheinrichtungen A vorgesehen. Das Reinigungsmittel wird gemeinsam mit dem kondensierten Dampf und der Verschmutzung durch Element D abgesaugt.

In einer Ausführungsform ist die Vorrichtung für einen Dampfaustritt aus dem Dampffeld mit einem Überdruck von höchstens 10 bar, beispielsweise von höchstens 3 bar oder höchstens 1.5 bar, bezogen auf den Umgebungsluftdruck, ausgelegt. Die typischerweise vorhandene Druckpumpe, welche den Erforderlichen Arbeitsdruck bereitstellt, ist bevorzugt auf diesen Arbeitsdruck ausgelegt.

In einer Ausführungsform weist das Heizelement B eine an Aussenseite bzw. am Umfang des Dampffeldes angeordnete Dampfaustrittssperre auf, welche dem Entweichen von Wasserdampf von der zu reinigenden Oberfläche entgegenwirkt.

Die Dampfaustrittssperre ist typischerweise an der Aussenseite bzw. am Umfang des Dampffeldes angeordnet und verhindert ein Entweichen von Dampf von der zu reinigenden Oberfläche. Hierdurch wird gewährleistet, dass im Wesentlichen nur die zu reinigende Oberfläche mit Dampf beaufschlagt wird und das insbesondere keine oder nur eine geringe oder vernachlässigbare Dampfmenge aus dem zwischen Dampffeld und zu reinigender Oberfläche befindlichen Volumen austritt.

Solcher unerwünscht austretender Dampf, der keinen Beitrag zur Erwärmung und Reinigung der zur reinigenden Oberfläche leistet, wird hier als Verlustdampf bezeichnet.

Der Verlustdampf erhöht die bereitzustellende Dampfmenge, wodurch sich die mitzuführende und verbrauchte Wassermenge erhöht; ferner erfordert der Dampfverlust eine leistungsstärkere Auslegung des oder der Heissdampferzeuger(s). Ferner verringert die zur Erzeugung des Verlustdampfes erforderliche zusätzliche Energie den energetischen Wirkungsgrad der Vorrichtung.

Ein weiterer vorteilhafter Effekt einer Dampfaustrittssperre ergibt sich aus einer verbesserten Fahrersicht und damit der Sicherheit. Der ohne Dampfaustrittssperre unerwünscht austretende Dampf führt - je nach Umgebungsbedingungen - zu einer Wasserdampfwolke, welche die Fahrersicht erheblich beinträchtigen oder sogar gänzlich verunmöglichen kann. Dies gilt insbesondere in weitgehend abgeschlossenen und ggf. nicht oder nur begrenzt belüfteten Innenräumen, wie dem Inneren von Lagerhallen, Tiefgaragen, Parkhäusern oder ähnlichem.

Die technische Realisierung der Dampfaustrittssperre kann auf verschiedene Weisen erfolgen. Möglich ist beispielsweise eine an den abzudichtenden Kanten des Dampffeldes angeordnete mechanische Dichtung, etwa in Form von Gummilippen oder einer umlaufenden Labyrinth-Dichtung oder einer Reihe von im Betrieb auf der zu reinigenden Oberfläche aufliegenden Dichtbürsten. Eine weitere, alternative oder zusätzliche Ausgestaltung der Dampfaustrittssperre besteht in einer Absaugvorrichtung, welche überschüssigen Dampf entlang der Kanten des Dampffeldes absaugt.

In einer Ausführungsform einer Dampfaustrittsperre mit Absaugung wird der abgesaugte Dampf einem Schmutzwassertank, einem Frischwassertank oder einem mit dem Dampffeld gekoppelten Dampferzeuger zugeführt.

Der abgesaugte Dampf kann im einfachsten Fall kondensiert und einem Schmutzwassertank zugeführt werden, wobei es sich um den Tank handeln kann, der auch den am Boden kondensierten Dampf und die Verschmutzungen aufnimmt. In einer anderen Ausgestaltung wird der abgesaugte Dampf jedoch weitergenutzt; so kann die Dampfaustrittssperre derart ausgelegt sein, dass der abgesaugt Dampf einen Kondensator und gegebenenfalls eine Reinigungsstufe durchläuft und das so entstehende Wasser dem Frischwassertank, welcher das Wasser für das Dampffeld bevorratet, oder direkt dem oder den Heissdampferzeugern zugeführt werden.

In einer Ausführungsform einer Dampfaustrittsperre mit Absaugung umfasst die Vorrichtung eine Vorrichtung zur Wärmerückgewinnung aus dem abgesaugten Dampf, beispielsweise einen Wärmetauscher. Der Wärmetauscher kann beispielsweise unmittelbar im oder in thermischem Kontakt zum Frischwassertank angeordnet sein..

Eine weiter alternative oder zusätzliche Ausgestaltung der Dampfaustrittssperre umfasst eine fluidische Verdrängungsvorrichtung, welche den Dampf vom Umfang des Dampffeldes zu seinem inneren hin verdrängt. Eine solche Verdrängungsvorrichtung kann beispielsweise eine Anordnung von nach innen gerichteten Dampfdüsen oder sonstigen gerichteten Dampfaustrittsöffnungen umfassen.

Eine weitere mögliche Ausgestaltung einer fluidischen Verdrängungsvorrichtung umfasst eine Druckluftvorrichtung, welche entlang der abzudichtenden Kanten Druckluft auf die zu reinigende Oberfläche bläst. Durch diese Massnahme bildet sich entlang der abzudichtenden Kanten ein Luftvorhang, welcher einem Dampfaustritt entgegenwirkt.

In einer Ausgestaltung umfasst das Dampffeld einen Dampfhomogenisierer, welcher dazu ausgelegt ist, eine zumindest im Wesentlichen homogene und gleichmässige Dampfbeaufschlagung der zu reinigenden Oberfläche zu gewährleisten.

Der Dampfhomogenisierer besteht beispielsweise aus einer flächigen Struktur, welche die Abmessungen des Dampffeldes aufweist und in Strömungsrichtung des Dampfes zwischen Dampfaustrittsöffnungen und zu reinigender Oberfläche montiert ist. Durch diese wird der Dampf in Querrichtung hindurchgeleitet, bevor auf die zu reinigende Oberfläche trifft, und dabei in der Homogenisierungseinrichtung über die Fläche gleichmässig verteilt.

In einer Ausgestaltung umfasst der Dampfhomogenisierer ein flächiges und poröses, schwammartiges Material oder ein flächiges Gewebe, beispielsweise ein flächiges Edelstahlgewebe ein Netz, eine Siebstruktur oder ähnliches.

In einer Ausführungsform umfasst die Vorrichtung eine Kollisionsstoppvorrichtung, welche funktionell mit einem Antrieb der mobilen Plattform gekoppelt oder koppelbar und dazu ausgelegt ist, die Fahrt der Vorrichtung automatisch zu stoppen, wenn sie mit einem Hindernis kollidiert und/oder eine Kollision mit einem Hindernis droht.

In einer beispielhaften Ausführungsform umfasst die Vorrichtung eine Kollisionsstoppvorrichtung. Diese ist funktionell mit dem mit dem Antrieb der mobilen Plattform, beispiels- weise dem Trägerfahrzeug gekoppelt bzw. für eine solche Kopplung ausgelegt und bewirkt, dass die Einrichtung automatisch gestoppt wird, wenn die Vorrichtung in Arbeitsrichtung mit einem Hindernis kollidiert und/oder eine solche Kollision droht. Die Kollisionsstoppvorrichtung kann als Sensorelemente zur Detektion einer akuten oder bevorstehenden Kollision einen Sensor oder mehrere Sensoren, beispielsweise, in Form elektrischer Schaltkontakte, Reflexlichtschranken, kapazitiven Näherungssensoren, optischer Triangulations-Abstandssensoren oder ähnlichem umfassen, wobei selbstverständlich auch eine Kombination verschiedener Sensoren möglich ist. Der oder die Sensoren der Kollisionsstoppvorrichtung sind typischerweise in Arbeitsrichtung an der Vorderfront der Vorrichtung in Arbeitsrichtung angeordnet. Bei Bedarf können weitere derartige Sensoren an anderen geeigneten, Positionen, beispielsweise an der Rückseite und/oder der linken und/oder rechtem Seite der mobilen Plattform angeordnet werden. Die Kollisionsstoppvorrichtung ist hilfreich insbesondere bei der Anwendung in unübersichtlicher oder stark strukturierter Umgebung, wie etwa dem Inneren von Lagerhallen, Tiefgaragen, Parkhäusern oder ähnlichem. Durch die Antikollisionsvorrichtung werden insbesondere Kollisionsrisiken reduziert bzw. aufgehoben, welche sich aufgrund der vergleichsweise grossen erforderlichen Baulänge in Arbeitsrichtung und die hierdurch eingeschränkte Fahrersicht ergeben.

In einer beispielhaften Ausführungsform umfasst die Vorrichtung eine Längenreduktionsvorrichtung, welche derart mit dem Heizelement B gekoppelt ist, dass durch ihre Ansteuerung das Heizelement B von einer Arbeitsstellung in eine Transportstellung verbracht wird, wobei in der Transportstellung ein Mass, um welches das Heizelement B in Arbeitsrichtung über das Element zur mechanischen Bearbeitung C vorragt, gegenüber der Arbeitsstellung verringert oder aufgehoben ist.

In einer beispielhaften derartigen Vorrichtung umfasst die Längenreduktionsvorrichtung eine Rückzugsvörrichtung, welche dazu ausgelegt ist, das Heizelement (B) bezüglich dem Element zur mechanischen Bearbeitung (C) entgegen der Arbeitsrichtung zurückzuziehen bzw. entgegen der Arbeitsrichtung zu verschieben. Dabei kann ferner der Abstand des Heizelementes relativ zum Untergrund bzw. der zu reinigenden Oberfläche verändert und das Heizelement (B) beispielsweise angehoben werden. In einer derartigen Ausführungsform wirkt die Rückzugsvorrichtung zusätzlich als Hebevorrichtung.

In einer beispielhaften günstigen Ausgestaltung befindet sich das Heizelement (B) in Transport Stellung oberhalb des Elementes zur mechanischen Bearbeitung (C) und hat zu diesem einen geringen Abstand oder liegt auf dem Element zur mechanischen Bearbeitung (B), beispielsweise auf dem Bürstenkasten, auf. Die Orientierung des Heizfeldes (B) ist dabei parallel zum Bürstenkasten, so dass Bürstenkasten und Heizfeld (B) in der Transportstellung eine kompakte Einheit bilden, deren Abmessungen, abgesehen von der geringen zusätzlichen Höhe des Heizelementes (B), im Wesentlichen denen des Bürstenkastens entsprechen.

Eine solch Anordnung des Dampffeldes ermöglich es insbesondere, bei der zu- oder Abfahrt zum bzw. vom Einsatzort oder auch bei Rangierarbeiten am Einsatzort die Gesamtlänge der Vorrichtung um die Länge des Dampffeldes zu verringern und so die Manövrierbarkeit und die Fahrersicht zu verbessern. Das Heizelement führt dabei bei der Bewegung von der Arbeitsstellung in die Transportstellung beispielsweise eine Kreisschiebung, das heisst eine translatorische Bewegung entlang eines Kreisbogens aus.

In einer speziellen Ausführungsform dienen Heissdampfrohre, welche den Heissdampf dem Dampffeld zuführen, zugleich als Rückzugsvorrichtung. Bei einer derartigen Anordnung ist das Gehäuse des Dampffeldes über die Heissdampfrohre am Bürstenkasten montiert und wird mittels einer angetriebenen Drehung der Heissdampfrohre am Bürstenkasten gedreht bzw. geschwenkt. Alternativ ist es selbstverständlich möglich, die Rückzugsvorrichtung durch eine separate kinematische Anordnung, beispielsweise ein Gestänge, zu realisieren. Dies kann beispielsweise vorteilhaft sein, wenn das Heizelement relativ schwer ist und/oder die Dampfzufuhr durch Schläuche erfolgen soll.

Der Antrieb zur Bewegung des Heizelementes kann beispielsweise hydraulisch ausgeführt sein; grundsätzlich sind aber auch ein pneumatischer oder elektrischer Antrieb sowie eine manueller Antrieb möglich.

In einer weiteren Ausführungsform ist das Dampffeld faltbar, beispielsweise ziehharmonikaartig ausgestaltet, wodurch die Arbeitsstellung einer entfalteten und die Transportstellung einer zusammengefalteten Konfiguration entspricht.

In einer weiteren alternativen Ausführungsform umfasst die Langenreduktionsvorrichtung eine Rückzugsvorrichtung in Form einer Schienenanordnung, durch welche das Heizelement B zum Transport unter die Vorrichtung zur mechanischen Bearbeitung C zurückgezogen werden kann.

In weiteren Ausführungsformen besitzt das Heizelement B besitzt das Heizelement B in Transportstellung bezüglich des Untergrunds bzw. der zu reinigenden Oberfläche und dem Element zur mechanischen Bearbeitung C eine geänderte Orientierung. So ist es möglich, das Heizelement B für den Transport vor dem Element zur mechanischen Bearbeitung B, beispielsweise dem Bürstenkasten, senkrecht nach oben in eine Transportstellung zu klappen, in welcher es gegenüber der Arbeitsstellung um z. B. 90° gekippt ist. Ebenfalls möglich ist beispielsweise, das Heizelement z. B. um eine senkrechte Achse seitlich in eine Transportstellung unter dem Element zur mechanischen Bearbeitung zu verschwenken. Für derartige Ausgestaltungen kann als Längenreduktionsvorrichtung eine entsprechende Dreh- Schwenk- bzw. Kippvorrichtung vorgesehen sein.

In einer beispielhaften Ausgestaltung ist das Element ein Element zum Absaugen in seiner Saugleistung kontinuierlich oder in Stufe steuerbar oder regelbar. Eine steuerbare, regelbare, oder allgemein einstellbare Saugleistung ist insbesondere bei Inbetriebnahme der Vorrichtung in einer Aufheizphase vorteilhaft, um in der Aufheizphase des oder der Heissdampferzeugers vorübergehend aus den Dampfaustrittsöffnungen des Dampffeldes austretendes flüssiges Wasser abzusaugen

In einer beispielhaften Ausführungsform umfasst die Vorrichtung mit dem Element zum Absaugen gekoppelte Filtereinrichtung zum Ausfiltern von Schmutzpartikeln. Mit einer derartigen Vorrichtung können feste Schmutzpartikel separat gesammelt werden, etwa in einer Schmutzschublade. Zum Ausfiltern der Schmutzpartikel eignet sich beispielsweise ein Zyklonabscheider grundsätzlich bekannter Bauart.

In einer beispielhaften Ausführungsform umfasst die Vorrichtung eine Reinigungsvorrichtung zur Reinigung des abgesaugten Wassers, wobei die Reinigungsvorrichtung mit der Vorrichtung zum Absaugen D und einem Auffangbehälter gekoppelt ist. Bei genügend guter Reinigung kann als Auffangbehälter unmittelbar der Frischwasserbehälter dienen, der das Frischwasser zur Dampferzeugung bevorratet. In einer derartigen Ausführungsform besteht ein zumindest teilweise geschlossener Wasserkreislauf. Weitere oder alter- native Einrichtungen zur physikalischen, biologischen bzw. chemischen Reinigung oder Aufbereitung des Wassers können bei Bedarf ebenfalls vorgesehen werden.

In einer beispielhaften Ausführungsform ist das Element zur mechanischen Bearbeitung der zu reinigenden Oberfläche mittels einstellbaren Schwenkrollen ausgerüstet, insbesondere mit wenigstens sechs Schwenkrollen, welche in der Höhe verstellbar sind.

In einer beispielhaften Ausführungsform mit einem Sprühelement A ist das Sprühelement A in der Höhe und in der Neigung verstellbar fixiert und weist wenigstens vier Düsen auf, wobei jede Düse vorzugsweise ein Nachtropfen verhinderndes Ventil aufweist.

In einer beispielhaften Ausführungsform weist das Heizelement B wenigstens zwei unabhängige, horizontal angeordnete, Heisswasserdampf führende Rohre, welche auf den Seiten, welche der zu reinigenden Oberfläche zugewandt sind, Öffnungen für den Austritt von Heisswasserdampf haben. Vorzugsweise sind ferner im Innern des Heizelementes B Reinigungsmittel führende Rohre in schlangenlinienförmiger Anordnung vorhanden, wobei die Rohre auf der Unterseite in regelmässigen Abständen Bohrungen aufweisen, durch welche das Reinigungsmittel nach unten auf die zu reinigende Oberfläche strömen kann.

In einer beispielhaften Ausführungsform ist das Heizelement B auf seiner Oberseite mittels eines kardanischen Gelenks an einem Trägerrahmen befestigt, welches die erforderlichen Nick- und Gierbewegungen des Heizelementes B gewährleistet.

In einer beispielhaften Ausführungsform sind die einzelnen Teilelemente im Element C zur mechanischen Bearbeitung der zu reinigenden Oberfläche rotierende, zylinderförmige Bürsten mit quer zur Arbeitsrichtung horizontal angeordneten Achsen, wobei jede Bürste individuell an einem einzelnen Support befestigt ist, wobei jeder Support mittels einer in Arbeitsrichtung schleppend angeordneten Parallelogramm-Aufhängung am Bürstenkasten C befestigt ist.

In einer beispielhaften Ausgestaltung einer solchen Ausführungsform ist an jedem Support in Arbeitsrichtung beidseitig lateral je eine nach unten gerichtete Lasche befestigt, wobei sich an der ersten Lasche, welche auf der Seite des Fahrersitzes angeordnet ist, die Lagerung für die Achse der Bürstenwalze befindet, und wobei an der gegenüberliegenden zweiten Lasche ein hydraulischer Direktantrieb befestigt ist, welcher die Bürstenwalze antreibt.

In einer beispielhaften Ausführungsform umfasst das Element C zur mechanischen Bearbeitung der zu reinigenden Oberfläche wenigstens zwei, vorzugsweise drei, Teilelemente 11 in der Form von rotierenden, sich um quer zur Arbeitsrichtung horizontal angeordnete Achsen drehende Bürstenwalzen,
- welche unabhängig voneinander sowohl vorwärts als auch rückwärts rotierbar sind,
- welche unabhängig voneinander in der Drehzahl einstellbar sind, und
- welche unabhängig voneinander im Auflagedruck auf die zu reinigende Oberfläche einstellbar sind.

In einer beispielhaften Ausgestaltung einer solchen Ausführungsform befindet sich in den Zwischenräumen zwischen den Bürstenwalzen wenigstens ein zusätzliches Heissdampfrohr, welches auf der Seite, welche der zu reinigenden Oberfläche zugewandt sind, Öffnungen für den Austritt von Heisswasserdampf hat, wobei dieses Heissdampfrohr der Applikation von

Heisswasserdampf und wenigstens einem Reinigungsmittel auf die zu reinigende Oberfläche dient. Ferner sind zwischen der letzten Bürstenwalze und der Innenseite der in Arbeitsrichtung hinten angeordneten Abschlusswand des Bürstenkastens an einem Schwemmrohr wenigstens drei Bohrungen angeordnet, durch welche Wasser austreten kann, mit welchem die zu reinigende Oberfläche benetzt werden kann.

In einer beispielhaften Ausführungsform hat das Element D zum Absaugen der Schmutzpartikel sowie des Reinigungsmittels und des kondensierten Wassers von der gereinigten Oberfläche die Form eines in Arbeitsrichtung nach vorne gerichteten sichelförmigen oder U-förmigen Hohlkörpers hat, welcher gegen die zu reinigende Oberfläche rundum abgedichtet ist, und wobei dieses Element D mittels einer in Arbeitsrichtung schleppend angeordneten Parallelogramm-Aufhängung am Bürstenkasten C befestigt ist.

In einer beispielhaften Ausführungsform ist zwischen dem Schmutzwassertank und dem Element, welches ein Vakuum erzeugt, ein Absperrventil und ein mittels Schwimmerkugel schliessendes Ventil vorhanden.

In einer beispielhaften Ausführungsform ist der vorzugsweise vorhandene Schmutzwassertank mit einer Wartungs- und Reinigungsöffnung, sowie vorzugsweise auch mit einer Anschlussöffnung für den Betrieb eines zusätzlichen Saugelements, ausgerüstet.

In einer beispielhaften Ausführungsform das weist Element, welches ein Vakuum erzeugt, eine nach oben gerichtete Öffnung für den Luftaustritt auf.

In einer beispielhaften Ausführungsform weisst jeder vorzugsweise vorhandene Heissdampferzeuger eine Leistung von wenigstens 50 kW auf.

In einer beispielhaften Ausführungsform befindet sich zwischen dem Heizelement B und dem Element C zur mechanischen Bearbeitung der zu reinigenden Oberfläche eine flexible Abdichtung, welche im Querschnitt die Form eines Wulstes hat, und vorzugsweise aus Gummi gefertigt ist.

In einer beispielhaften Ausführungsform ist ein vorzugsweise vorhandenes Schwemmrohr 16 über Verbindungsleitungen mit dem vorzugsweise vorhandenen Frischwassertank verbunden, wobei der Frischwassertank zur Erzeugung des benötigten Arbeitsdrucks mit einer Druck-Wasserpumpe verbunden ist.

In einer beispielhaften Ausführungsform sind auf dem Heizelement B Injektorventile vorhanden, durch welche zusätzliches Reinigungsmittel aus in manchen Ausführungsformen vorhandenen Vorratsbehältnisse 2a,2b,2c,2d in die Heisswasserdampf führenden Rohre eingespeist werden kann.

### Ausführungsbeispiele

Im folgenden Teil werden mögliche Ausführungsformen der vorliegenden Erfindung beschrieben. Dabei wird auch Bezug auf die Figuren genommen.
Figur 1 zeigt rein schematisch in Arbeitsrichtung eines Trägerfahrzeugs die linke Seite einer möglichen Ausführungsform der erfindungsgemässen Vorrichtung.
Figur 2 zeigt rein schematisch in Arbeitsrichtung eines Trägerfahrzeugs die rechte Seite einer möglichen Ausführungsform der erfindungsgemässen Vorrichtung.
Figur 3 zeigt rein schematisch eine mögliche Anordnung von horizontalen, schlangenförmig angeordneten, rohrförmigen Heisswasserdampf führenden Rohren 9.
Figur 4 zeigt rein schematisch die Draufsicht auf die Ladefläche F eines Trägerfahrzeugs einer möglichen Ausführungsform der erfindungsgemässen Vorrichtung.
Figur 5 zeigt schematisch ein Heizelement B und eine Vorrichtung zur mechanischen Bearbeitung einer alternativen erfindungsgemässen Vorrichtung.
Figur 6 zeigt eine Anordnung ähnlich Figur 5, montiert auf und an einem Trägerfahrzeug.

In den Figuren 1 bis 4 ist die Arbeitsrichtung mit einem Pfeil dargestellt. Als Trägerfahrzeug für die erfindungsgemässe Vorrichtung kann ein handelsüblicher Kommunaltransporter mit stufenlosem hydrostatischem Fahrantrieb, welcher bei Nenndrehzahl des Antriebsmotors eine minimale Arbeitsgeschwindigkeit von beispielsweise < 1 km/h erlaubt, verwendet werden.

Geeignete Trägerfahrzeuge sind beispielsweise die Fahrzeuge der Serie Ladog T1150 bis T1550 der Firma Ladog-Fahrzeugbau und Vertriebs GmbH in D-77736 Zell am Harmersbach / Deutschland.

Auch wenn hier von einem üblichen Kraftfahrzeug als mobiler Plattform ausgegangen wird, ist die nicht zwingend. Ebenso könnte die mobile Plattform ein Spezialfahrzeug sein. Ferner kann die mobile Plattform alternativ durch eine autonom, d. h. fahrerlos fahrende mobile Plattform gebildet werden, welche z. B. einen ganz oder teilweise vorgeplanten Reinigungspfad abfährt. Grundsätzlich ist es auch möglich, verschiedne Komponenten der Vorrichtung auf verschiedenen mobilen Plattformen anzuordnen, wobei diese sich im Betrieb koordiniert bewegen und beispielsweise hintereinander fahren. Grundsätzlich ebenfalls möglich ist eine mobile Plattform, welche im Gegensatz zu den hier dargestellten Ausführungsbeispielen nicht automobil, also selbstfahrend ist, sondern beispielsweise als Fahrzeuganhänger ausgelegt ist oder auch von einer Person, ggf. motorisch unterstütz, geschoben wird.

In Arbeitsrichtung sind vor dem Trägerfahrzeug hintereinander in demontierbarer Form die folgenden Elemente angebaut:
- das optionale Sprühelement A zur Applikation von wenigstens einem Reinigungsmittel auf die zu reinigende Oberfläche,
- das Heizelement B zur Aufwärmung der zu reinigenden Oberfläche,
- das Element C zur mechanischen Bearbeitung der zu reinigenden Oberfläche, und
- das Element D zum Absaugen der Schmutzpartikel sowie des Reinigungsmittels und deskondensierten Wassers von der gereinigten Oberfläche.

Diese Elemente A, B, C, D können zu Transportzwecken optional mittels der am Trägerfahrzeug vorhandenen Ölhydraulikanlage 1 angehoben werden. Auf der nach hinten kippbaren Ladefläche F des Trägerfahrzeugs, welche sich hinter der Fahrerkabine E befindet, sind unter anderem beispielsweise vier Vorratsbehältnisse 2a, 2b, 2c, 2d für die Reinigungsmittel, zwei Heissdampferzeuger 3a, 3b, der Schmutzwassertank 4 und die Vorrichtung 5 zur Erzeugung von elektrischer Energie in einem demontierbaren Trägerrahmen 6 eingebaut.

Das Sprühelement A ist vorzugsweise in der Höhe und in der Neigung verstellbar fixiert und weist beispielsweise wenigstens vier Düsen 7 auf, wobei jede Düse 7 vorzugsweise ein Nachtropfen verhinderndes Ventil aufweist.

Das Heizelement B zur Aufwärmung der zu reinigenden Oberfläche ist aus rostfreiem Stahl hergestellt und hat die Form einer nach unten offenen Wanne und stellt das eigentliche Dampffeld B dar. Ein (nicht dargestellter) Dampfhomogenisierer kann optional vorhanden sein.

Das Heizelement B ist bevorzugt beweglich an das Element C zur mechanischen Bearbeitung der zu reinigenden Oberfläche, also dem Bürstenkasten C, angebaut.

Das Heizelement B kann bevorzugt wiederum mittels Ölhydraulik 1 zu Transportzwecken separat angehoben werden und ist bis zu einem Neigungswinkel von max. 45° seitlich und längs unabhängig pendelnd aufgehängt.

Die Distanz zwischen Boden und Dampffeld B kann mittels höhenverstellbaren Schwenkrollen 8 und Anschlagpuffern am Bürstenkasten C eingestellt werden.

Im Innern des Heizelementes B sind vorzugsweise horizontal im Abstand von wenigen Zentimetern zur zu reinigenden Oberfläche Heisswasserdampf führende Rohre 9 in schlangenlinienförmiger Anordnung befestigt.

Diese Rohre 9 weisen auf der Unterseite in regelmässigen Abständen Dampfaustrittsöffnungen in Form von Bohrungen auf, durch welche der Heisswasserdampf nach unten auf die zu reinigende Oberfläche strömt und die zu reinigende Oberfläche auf die für den Reinigungsvorgang erforderliche Temperatur aufheizt. Ein nicht dargestellter Dampfhomogenisierer kann, in Form eines flächigen Edelstahlgewebes unterhalb der Bohrungen angeordnet sein. Der benötigte Heisswasserdampf wird beispielhaft in den beiden Heissdampferzeugern 3a, 3b erzeugt.

Im Innern des Heizelementes B können zusätzlich horizontal im Abstand von wenigen Zentimetern zur zu reinigenden Oberfläche Reinigungsmittel führende Rohre 33 in schlangenlinienförmiger Anordnung befestigt sein. Diese Rohre 33 weisen auf der Unterseite in regelmässigen Abständen Bohrungen auf, durch welche das Reinigungsmittel nach unten auf die zu reinigende Oberfläche strömt.

Auf dem Heizelement B können zusätzlich Injektorventile vorhanden sein, welche es erlauben, zusätzliches Reinigungsmittel aus den Vorratsbehältnissen 2a, 2b, 2c, 2d in die Heisswasserdampf führende Rohre 9 einzuspeisen.

Der Rand des Dampffeldes B kann mittels einer Dampfaustrittssperre in Form geeigneten Dichtprofilen oder Dichtbürsten gegen aussen so abgeschirmt werden, dass möglichst wenig Dampf aus dem Raum oberhalb der zu reinigenden Oberfläche entweichen kann. Ebenfalls möglich sind andere in der allgemeinen Beschreibung der Erfindung dargestellte Dampfaustrittssperren, etwa ein fluidischer Druckluftvorhang.

Der Bürstenkasten C deckt vorzugsweise die gesamte Arbeitsbreite von beispielsweise 1250 mm ab und hat insbesondere die Form eines nach oben geschlossenen Kastens.

Der Bürstenkasten C ist aus einer stabilen Blechkonstruktion gefertigt. Der Bürstenkasten C ist nach unten, also gegen die zu reinigende Oberfläche, offen.

Im Innern des Bürstenkastens C befinden sich beispielsweise zwei, vorzugsweise drei, unabhängig voneinander aufgehängte Bürstenträgerrahmen 10a,10b,10c, welche ihrerseits die quer zur Arbeitsrichtung horizontal angeordneten und rotierenden Bürstenwalzen 11 a, 11 b, 11ctragen.

Diese Bürstenwalzen 11a, 11b, 11c sind vorzugsweise
- unabhängig voneinander sowohl vorwärts als auch rückwärts rotierbar,
- unabhängig voneinander in der Drehzahl einstellbar, und
- unabhängig voneinander im Auflagedruck auf die zu reinigende Oberfläche einstellbar wobei optional der Auflagedruck an der linken und rechten Bürstenaufhängung separat einstellbar ist.

Geeignete Bürstenwalzen 11a, 11b, 11c sind beispielsweise bei der Firma Zeintra AG in CH-9500 Wil (SG) / Schweiz erhältlich.

Die Bürstenträgerrahmen 10a, 10b, 10c sind mittels je zwei Ölhydraulikzylindern und vier Trägern in einem Parallelogramm, in Arbeitsrichtung gesehen schleppend, am Bürstenkasten C befestigt.

Die bewegliche Lagerung des Parallelogramms basiert beispielsweise auf Rosta®-Gummifederelementen. Die einzelnen Bürstenträgerrahmen 10a,10b,10c lassen sich in der Höhe gegenüber dem Bürstenkasten C ölhydraulisch in der Höhe verstellen.

Der individuelle Auflagedruck der Bürstenträgerrahmen 10a, 10b, 10c und somit der Bürstenwalzen 11a, 11b, 11c kann mittels einer elektrohydraulischen Steuerung 12 belastet und entlastet werden.

Die in den Bürstenträgerrahmen 10a, 10b, 10c eingebauten Bürstenwalzen 11 a, 11 b, 11c verfügen je über einen hydraulischen Direktantrieb 13a, 13b, 13c mittels Hydraulikmotor. Diese Hydraulikmotoren 13a,13b,13c können jeweils je einzeln unabhängig voneinander in Drehrichtung und Drehzahl verstellt werden.

Die Anordnung der Bürstenwalzen 11a, 11b, 11c und der entsprechenden Direktantriebe 13a, 13b, 13c sind im Bürstenkasten C so ausgelegt, dass wenigstens auf der linken Seite, in Arbeitsrichtung des Trägerfahrzeugs, die Bürstenwalzen 11a, 11b, 11c so nahe wie möglich an den Rand der zu reinigenden Oberfläche gefahren werden können. Dies ermöglicht bis auf wenige Zentimeter das Reinigen von Oberflächen, welche durch Wände, Stellriemen-Bordsteinkanten und dergleichen begrenzt werden.

Hydraulische Antriebe bieten sich beim hier beispielhaft gezeigten Einsatz eines Trägerfahrzeugs typischerweise an. Je nach verwendeter mobiler Plattform und sonstiger zu berücksichtiger Rahmenbedingungen können aber auch ganz oder teilweise andere Antriebe eingesetzt werden, etwa elektrische und/oder pneumatische Antriebe.

Der Fahrersitz ist beispielhaft in Arbeitsrichtung auf der linken Seite der Fahrerkabine E angebracht. Deshalb kann der Fahrer die in Arbeitsrichtung linke Seite, wie oben erwähnt, präzise einsehen.

An der Unterseite der einzelnen Bürstenträgerrahmen 10a, 10b, 10c und neben den Bürstenwalzen 11a, 11b, 11c können weitere Heissdampfrohre 14 angebracht sein, welche dazu dienen, die Arbeitstemperatur innerhalb des Bürstenkastens C auf der gewünschten Temperatur zu halten. Die Gestaltung und Befestigung dieser Heissdampfrohre 14 erfolgt in gleicher Weise wie im Dampffeld B.

Auf dem Bürstenkasten C können zusätzlich Injektorventile vorhanden sein, welche es erlauben, zusätzliches Reinigungsmittel aus den Vorratsbehältnissen 2a, 2b, 2c, 2d in die Heissdampfrohre 14 einzuspeisen.

Zwischen der letzten Bürstenwalze 11c und der Innenseite der in Arbeitsrichtung hinten angeordneten Abschlusswand 15 des Bürstenkastens C sind optional an einem Schwemmrohr 16 z. B. drei Bohrungen angeordnet, durch welche Wasser austreten kann, mit welchem die zu reinigende Oberfläche besprüht werden kann. Mit dieser Massnahme werden Staub und Schmutz gebunden.

Der Rand des Bürstenkastens C wird mittels geeigneten Dichtprofilen oder Dichtbürsten gegen aussen derart abdichtet, dass möglichst wenige Hitze und Schmutzwasser aus dem durch Bürstenkasten C und zu reinigender Oberfläche gebildeten Raum austreten kann.

Sämtliche für den Betrieb des Elementes C zur mechanischen Bearbeitung der zu reinigenden Oberfläche erforderlichen Hydraulikaggregate, also Steuerventile, Zylinder und Hydraulikmotoren, sind vorzugsweise in der elektrohydraulischen Steuerung 12 eingebaut, welche beispielhaft auf dem Bürstenkasten C aufgebaut ist.

Die gleichmässige Distanz des Bürstenkastens C zur zu reinigenden Oberfläche kann mittels höhenverstellbaren Schwenk- und Transportrollen 8 sichergestellt werden. Der Bürstenkasten C ist dazu vorzugsweise seitlich und in Längsrichtung bis zu einem Winkel von 45° unabhängig vom Trägerfahrzeug pendelnd aufgehängt.

In Arbeitsrichtung hinter dem Bürstenkasten C befindet sich vorzugsweise in schleppender Anordnung das mittels eines Trapezgestänges am Bürstenkasten C befestigte Element D zum Absaugen der Schmutzpartikel sowie des Reinigungsmittels und des kondensierten Wassers von der gereinigten Oberfläche.

Dieses Element D zum Absaugen hat vorzugsweise die Form eines Saugstutzens 17, welcher sich ebenfalls über die gesamte Arbeitsbreite erstreckt. Der Saugstutzen 17 kann entweder sichelförmig sein oder hat insbesondere eine in Arbeitsrichtung nach vorne gebogene U-Form, durch dessen Gestaltung der aufzusaugende Schmutz während der Fahrt in Arbeitsrichtung optimal zur zentral gelegenen Absaugöffnung geführt wird.

Die gleichmässige Distanz des Saugstutzens 17 zur gereinigten Oberfläche kann mittels höhenverstellbaren Transportrollen sichergestellt werden. Beim Rückwärtsfahren des Trägerfahrzeuges wird der Saugstutzen 17 zur Vermeidung von Beschädigungen vorzugsweise automatisch nach oben weggeschwenkt.

Von der zentral gelegenen Absaugöffnung des Saugstutzens 17 führt eine transparente und vakuumbeständige Saugleitung 18 zum Schmutzwassertank 4, welcher sich zuhinterst auf der Ladefläche F des Trägerfahrzeugs befindet. Der Schmutzwassertank 4 erstreckt sich über die gesamte Breite der Ladefläche F des Trägerfahrzeuges.

In die Saugleitung 18 ist ein Rückschlagventil eingebaut, welches verhindert, dass Schmutzwasser zurück in den Saugstutzen 17 gelangen kann.

Der Antrieb sämtlicher Komponenten der exemplarischen Vorrichtung erfolgt vorzugsweise mittels Proportionalhydraulik, welche vom Trägerfahrzeug mittels Druck-, Rücklauf- und Leckölanschlüssen in ausreichendem Druck und in genügend grosser Durchflussmenge in mehreren, voneinander unabhängigen Kreisläufen zur Verfügung gestellt werden.

Die Hydraulikfunktionen werden von elektrischen Proportionalventilen gesteuert, welche sich in der elektrohydraulischen Steuerung 12 auf dem Bürstenkasten C befinden und die ihre Ölversorgung von den vorderen Druck-, Rücklauf- und Leckölanschlüssen am Trägerfahrzeug beziehen.

Die Bedienung und Überwachung der Hydraulikfunktionen, der Drehzahlen und des Auflagedrucks der Bürstenwalzen 11a, 11b, 11c erfolgt mittels elektrischer Steuerung 19 aus der Fahrerkabine E. Diese elektrische Steuerung 19 ist hier beispielhaft anstelle eines Beifahrersitzes auf der in Arbeitsrichtung rechten Seite in der Fahrerkabine E angebracht.

Auf der nach hinten kippbaren Ladefläche F des Trägerfahrzeugs ist ein demontierbarer Trägerrahmen 6 aufgebaut. Der Schmutzwassertank 4 wird mittels einer seitlich davon angeordneten hydraulisch betriebenen Turbine 20 unter Vakuum gesetzt. In Arbeitsrichtung vor dem Schmutzwassertank 4 befinden sich die beiden Heissdampferzeuger 3a,3b, die zwecks besserer Wartungszugänglichkeit auf einem ausziehbaren Schwerlastauszug montiert sind.

Auf der in Arbeitsrichtung linken Seite der Ladefläche F des Trägerfahrzeugs befinden sich seitlich hintereinander im Trägerrahmen 6 beispielsweise vier Vorratsbehältnisse 2a, 2b, 2c, 2d in der Form von Kanistern mit einem Fassungsvermögen von je 25 Litern. In diese Vorratsbehältnisse 2a, 2b, 2c, 2d können die jeweils benötigten Reinigungsmittel eingefüllt werden.

Diese Vorratsbehältnisse 2a, 2b, 2c, 2d werden in einem integrierten Trägerrahmen je einzeln gehalten und können separat angebracht und entfernt werden.

Oberhalb dieser vier Vorratsbehältnisse 2a, 2b, 2c, 2d befindet sich je eine Pumpe 21 für das Fördern des Reinigungsmittels via entsprechende Leitungen zum Sprühelement A.

Gegebenenfalls können auch zusätzliche Leitungen vorhanden sein, welche das entsprechende Reinigungsmittel aus den Vorratsbehältnissen 2a, 2b, 2c, 2d mittels Applikationsleitungen auch in das Dampffeld B und/oder in den Bürstenkasten C führen und aufsprühen.

Beispielhaft in Arbeitsrichtung rechts auf der Ladefläche F des Trägerfahrzeugs befindet sich die zentrale Steuerungs- und Überwachsungseinheit 22 für den gesamten Technikaufbau.

Auf der in Arbeitsrichtung rechten Seite der Ladefläche F befindet sich ein Brennstofftank 23 mit einem Fassungsvermögen von beispielsweise wenigstens 100 Litern.

In den Brennstofftank 23 wird vorzugsweise Dieselöl eingefüllt. Mit diesem Dieselöl werden die beiden Heissdampferzeuger 3a, 3b betrieben.

Der Brennstofftank 23 verfügt über einen elektrischen Standgeber, welcher dem Fahrer in der Fahrerkabine E den aktuellen Brennstoffvorrat für den Betrieb der beiden Heissdampferzeuger 3a, 3b anzeigt.

Die Vorrichtung 5 zur Erzeugung von elektrischer Energie für den Betrieb des gesamten Technikaufbaus hat insbesondere die Form eines Stromgenerators, welcher typischerweise eine Spannung von 230 V Spannung erzeugt und eine Leistung von wenigstens 8 kVA Leistung erbringt.

Dieser Stromgenerator 5 befindet sich in Arbeitsrichtung am Fahrzeugheck und wird ölhydraulisch mittels Druck-, Rücklauf- und Leckölanschlüssen des Trägerfahrzeuges betrieben.

In Arbeitsrichtung rechts von den beiden Heissdampferzeugern 3a, 3b ist die mittels eines 230 V /2000 W Elektromotors 26 betriebene Druck-Wasserpumpe 27 eingebaut. Diese Druck-Wasserpumpe 27 fördert das Wasser aus dem Frischwassertank 28, welcher zentral auf der Ladefläche F montiert ist, via einen Wasserfilter 29 zu den Dosierventilen 24 und anschliessend in die beiden Heissdampferzeuger 3a,3b.

Als Wasser kann gereinigtes Wasser, insbesondere Trinkwasser, verwendet werden. Um die Verstopfung der Teile, durch welche Wasser und Heisswasserdampf geführt werden, zu verhindern oder wenigstens zu reduzieren, ist es bevorzugt, aufbereitetes Wasser zu verwenden.

Dem Wasser kann etwa nach vorgängiger Bestimmung des Kalkgehaltes / des Härtegrades auch ein Wasserenthärter beigegeben werden, beispielsweise ein Wasserenthärter der Firma Düring AG in CH-8108 Dällikon / Schweiz.

Der Arbeitsdruck des Heisswasserdampfes wird durch die Druckbegrenzungsventile 25 geregelt.

In Arbeitsrichtung hinter dem Brennstofftank 23 sind in Arbeitsrichtung auf der rechten Seite die Dosierventile 24 sowie die Druckbegrenzungsventile 25 eingebaut.

Der aus den beiden Heissdampferzeugern 3a, 3b austretende Heisswasserdampf hat vorzugsweise eine Temperatur von wenigstens 150°C.

Der erzeugte Heisswasserdampf wird mittels Schläuchen zum Dampffeld B und gegebenenfalls in die Heissdampfrohre 14 geleitet.

Ferner fördert die Druck-Wasserpumpe 27 das jeweils benötigte Spülwasser, dessen Menge über einen Dosierhahn geregelt wird, zum Schwemmrohr 16.

Sämtliche Verbindungsleitungen zwischen dem Technikaufbau, welcher sich auf der Ladefläche F befindet, und den vier Elementen A, B, C, D werden unterhalb des Trägerfahrzeuges derart verlegt, dass dessen Bodenfreiheit nicht eingeschränkt wird.

Der Schmutzwassertank 4 ist vorzugsweise folgendermassen konstruiert und angebracht:
Der Schmutzwassertank 4 besteht aus einer starkwandigen Konstruktion aus profiliertem 4 mm Stahlblech und einem Volumen von beispielsweise wenigstens 400 Litern. Auf der Innenseite ist der Schmutzwassertank 4 zusätzlich mit Verstrebungen verstärkt, um ein Zusammenziehen unter Vakuum zu verhindern.

Der Boden des Schmutzwassertanks 4 ist auch gegen Deformation durch Vakuum mittels Streben auf der Unterseite des Bodens verstärkt.

Die Oberseite des Schmutzwassertanks 4 besteht beispielsweise aus einem abnehmbaren Deckel aus profiliertem 4 mm Stahlblech.

Im abnehmbaren Deckel befindet sich eine mittels Schnellverschluss verschliessbare, eingelassene Wartungsöffnung mit einem Durchmesser von wenigstens 300 mm.

Auf der in Arbeitsrichtung linken Seite befindet sich am Schmutzwassertank 4 ein transparenter Kunststoffschlauch, welcher vakuumbeständig ist und senkrecht angeordnet ist.

Durch diesen transparenten Kunststoffschlauch kann der Füllstand im Schmutzwassertank 4 visualisiert werden.

In Arbeitsrichtung vorne rechts am Schmutzwassertank 4 befindet sich an der Oberkante der Sauganschluss zur Turbine 20. Der Sauganschluss besteht aus einem eingeschweissten 2"-Rohr, einem 90° Bogen, der nach unten weist und an dem eine Gummilippe für die Abdichtung der Schwimmerkugel angebracht ist. Die Schwimmerkugel wiederum wird von einem Führungsrohr, das an der Innenseite der Wandung des Schmutzwassertanks 4 festgeschraubt ist, zentriert.

Diese Schwimmerkugel verschliesst den Sauganschluss bei vollem Schmutzwassertank 4.

An der in Arbeitsrichtung hinteren linken Ecke des Schmutzwassertanks 4 befindet sich auf der Innenseite ein eingeschweisstes Steigrohr 30, welches zuoberst mit einem nach unten gerichteten 180° Bogen versehen ist. Das Steigrohr 30 wird unterhalb des Schmutzwassertanks 4 nach aussen geführt. An das Steigrohr 30 wird die Saugleitung 18 angeschlossen.

An der in Arbeitsrichtung hinteren Wand des Schmutzwassertanks 4 befindet sich zuunterst und mittig angeordnet die Auslassöffnung 31, welche ihrerseits mit einem Schmutzwasser-Plattenschieber und einer Storzkupplung ausgerüstet ist.

Der Schmutzwassertank 4 wird deshalb in Arbeitsrichtung zuhinterst auf der Ladefläche F angeordnet, damit der Schmutzwassertank 4 durch Rückwärtskippen der Ladefläche F mühelos entleert werden kann.

Zwischen dem Schmutzwassertank 4 und der Turbine 20 befindet sich ein Kugelhahn, der dazu dient, beispielsweise während Überführungsfahrten, ein Überschwappen des Schmutzwassers aus dem vollen Schmutzwassertank 4 in die Turbine 20 zu verhindern.

Auf der in Arbeitsrichtung vorderen Seite des Schmutzwassertanks 4 ist ein elektrischer Schwimmgeber eingelassen, der dem Fahrer den aktuellen Füllstand anzeigt und bei vollem Schmutzwassertank 4 ein Warnsignal abgibt.

Zusätzlich kann am Schmutzwassertank 4 ein Sauganschluss für ein Saugrohr eines handelsüblichen Industriestaubsaugers angebracht sein.

Die Turbine 20 ist vorzugsweise folgendermassen aufgebaut und angebracht:
Es handelt sich um eine Vakuumturbine, wie sie beispielsweise auch in einer Kehrsaugmaschine "Tennant 3400" verwendet wird.

Diese Vakuumturbine 20 wird mit einem Gerotor- Ölmotor betrieben, insbesondere mit einem Volumenstrom von etwa 5 bis 20 Liter pro Minute und einer Drehzahl bis 3ooo U/min.

Diese Vakuumturbine 20 erzeugt vorzugsweise ein Vakuum von > minus 0,3 bar (relativ).

Die Vakuumturbine 20 ist auf der Ladefläche F in einem kurzen Abstand zum Schmutzwassertank 4 angeordnet. Die Vakuumturbine 20 ist mit dem Schmutzwassertank 4 knickfrei mit einem vakuumbeständigen Schlauch 32 verbunden.

Der Antrieb der Vakuumturbine 20 erfolgt über ein verstellbares Proportional-Hydraulikventil, welches sich auf dem Bürstenkasten C befindet. Das Hydrauliköl wird via die in Arbeitsrichtung hintere Seite der Ladefläche F um den Drehpunkt der kippbaren Ladefläche F mittels steckbaren Hydraulikanschlüssen zur Vakuumturbine 20 geleitet.

Eine erfindungsgemässe Vorrichtung, welche auf und an ein Trägerfahrzeug montiert ist und von diesem Trägerfahrzeug mit der benötigten Energie versorgt wird, wird vorzugsweise wie folgt betrieben:
Das Trägerfahrzeug kann bei kurzen Distanzen aus eigener Kraft selbst zum Einsatzort fahren. Bei grösseren Distanzen wird das Trägerfahrzeug zum Einsatzort transportiert.

Die zu reinigende Oberfläche muss vorgereinigt werden. Das heisst, dass lose Abfälle, wie beispielsweise Dosen, Papier, Karton, Plastikteile, organische Abfälle, welche sich auf der zu reinigenden Oberfläche befinden, vorgängig in einem separaten Arbeitsgang in herkömmlicher Art, beispielsweise mit einer Kehrsaugmaschine, entfernt werden müssen.

In die Kanister 2a, 2b, 2c, 2d werden die jeweils benötigten Reinigungsmittel eingefüllt. Als Reinigungsmittel kommen insbesondere solche Mittel in Frage, welche vorzugsweise zu entfernende Stoffe auf der Basis von Kohlenwasserstoffen, beispielsweise Öle, Fette, Treibstoffe, Kaugummi, eingetrocknete Reste von Süssgetränken, Abriebe von Fahrzeugreifen, Abriebe von Flugzeugreifen, in einen solchen Zustand versetzen, dass diese Verschmutzungen unter Anwendung von thermischen und mechanischen Einflüssen von der zu reinigenden Oberfläche gelöst oder abgelöst und entfernt werden können.

Als Reinigungsmittel zur Entfernung von Kaugummirückständen kann das Produkt Top-Cleaner der Firma Top-Cleaner GmbH in CH-9053 Teufen / Schweiz verwendet werden. Als Reinigungsmittel zur Entfernung von Öl-, Fett- und Treibstoffrückständen kann das Produkt Industrie-Reiniger forte der Firma Amstutz Produkte AG in CH-6274 Eschenbach (LU) / Schweiz verwendet werden.

Als Reinigungsmittel zur Entfernung von Abrieben von Fahrzeugreifen und Abrieben von Flugzeugreifen kann entweder das Produkt Top-Cleaner der Firma Top-Cleaner GmbH in CH-9053 Teufen / Schweiz oder ein Gemisch der beiden oben genannten Reinigungsmittel verwendet werden.

Die Pumpen 21 saugen das jeweilige Reinigungsmittel aus den Kanistern 2a, 2b, 2c, 2d an und befördern es via Transportleitungen in das Sprühelement A und gegebenenfalls in das Dampffeld B und/oder in den Bürstenkasten C.

Der Heisswasserdampf, welcher in den Heissdampferzeugern 3a, 3b hergestellt wird, wird via Transportleitungen in das Dampffeld B und gegebenenfalls in den Bürstenkasten C geleitet.

Die Einwirkzeit des Reinigungsmittels und des Heisswasserdampfs wird durch die gewählte Fahrgeschwindigkeit des Trägerfahrzeuges bestimmt. Die Fahrgeschwindigkeit beträgt vorzugsweise < 1 km/h.

Die so vorbehandelte, zu reinigende Oberfläche wird anschliessend mit den Bürstenwalzen 11a, 11b, 11c mechanisch bearbeitet.

Der Fahrer des Trägerfahrzeuges entscheidet darüber, in welche Richtung, mit welcher Drehzahl und mit welchem Auflagedruck die Bürstenwalzen 11a, 11b, 11c arbeiten sollen.

Weil die Bürstenwalzen 11a, 11b, 11c um eine horizontale Achse rotieren, werden die gelösten oder abgelösten Verschmutzungen nicht verschmiert.

Die von der zu reinigenden Oberfläche gelösten oder abgelösten Verschmutzungen, das Reinigungsmittel und der kondensierte Wasserdampf werden durch das aus dem Schwemmrohr 16 austretende Wasser gebunden und anschliessend auf einfache Art durch den Saugstutzen 17 in den Schmutzwassertank 4 abgesaugt.

Die Saugwirkung am Saugstutzen 17 wird durch die Turbine 20 erzeugt.

Der Inhalt des Schmutzwassertanks 4 wird durch die Auslassöffnung 31 entleert und in einem separaten Verfahren umweltgerecht entsorgt.

Figur 5 zeigt schematisch eine erfindungsgemässe Vorrichtung gemäss einer alternativen Ausführungsform. Ein das Gehäuse der Vorrichtung zur mechanischen Bearbeitung B bildender Bürstenkasten ist in ähnlicher Weise vorgesehen wie in der in den Figuren 1, 2 dargestellten Ausführungsform und in Figur 5 nicht dargestellt. Bezüglich der in Figur 5 dargestellten Ausführungsform werden nachfolgend insbesondere für diese Ausführungsform besondere Merkmale erläutert. Der grundsätzliche Aufbau entspricht dem in den Figuren 1 bis 4 dargestellten Aufbau bzw. ergibt sich in Varianten aus der allgemeinen Offenbarung.

In der Ausführungsform von Figur 5 ist eine Längenreduktionsvorrichtung vorgesehen, welche die Heissdampfrohre 9' umfasst. Die Heissdampfrohre 9' dienen dabei zugleich als Rückzugs- und Hebevorrichtung. In Arbeitsrichtung vorne ist optional ferner eine Kollisionsstoppvorrichtung der zuvor beschrienen Art angeordnet.

Optional können ferner in Arbeitsrichtung vor dem Heizelement B eine oder mehrere Sprühelemente (nicht dargestellt) angeordnet sein, wie im Zusammenhang des Ausführungsbeispiel von Figur 1, 2 dargestellt und erläutert. Das Heizelement beinhaltet ferner optional einen Dampfhomogenisierer wie zuvor beschrieben.

Das Element zur mechanischen Bearbeitung C umfasst ein starres Trägergestell 50, in welchem die Heissdampfrohre 9 um eine horizontale Achse schwenkbar gelagert sind. Der nicht dargestellte und innerhalb des Bürstenkastens angeordnete Antrieb kann beispielsweise hydraulisch, pneumatisch oder elektrisch ausgeführt sein; zusätzlich oder alternativ kann das Schwenken manuell erfolgen. Das Heizelement B ist ebenfalls bezüglich der Heissdampfrohre 9' schwenkbar gelagert. Durch Schwenken der Heissdampfrohre 9' in der durch Pfeil X angedeuteten Richtung wird Heizelement B das zur Bewegung von der in Figur 5 gezeigten Arbeitsstellung in die Transportstellung in einer Kreisschiebung um das Element zur mechanischen Bearbeitung geschwenkt und dabei zunächst angehoben, bis sich seine Unterseite oberhalb des Bürstenkastens befindet, und anschliessend zurückgezogen und abgesenkt, so dass es am Ende der Bewegung auf dem Bürstenkasten aufliegt oder durch die Heissdampfrohre 9' in geringem Abstand zum Bürstenkasten gehalten wird.

Am Umfang des Dampffeldes ist ferner eine optionale Dampfaustrittssperre 40 angeordnet, welche auf eine der in der allgemeinen Beschreibung der vorliegenden Erfindung dargestellte Weise realisiert sein kann, beispielsweise durch ein umlaufendes Dichtprofil oder eine Absaugvorrichtung.

Die beiden in diesem Ausführungsbeispiel vorhandenen Bürstenwalzen 11' können in grundsätzlich analoger Weise gestaltet sein wie die Bürstenwalzen 11 a, 11 b, 11 c im Ausführungsbeispiel gemäss Figur 1, 2. Zwischen den beiden Bürstenwalzen 5 7 sowie am im montierten Zustand dem Trägerfahrzeug zugewandten Seite der Vorrichtung zur mechanischen Bearbeitung B ist jeweils parallel zur Drehachse der Bürstenwalzen 11', quer zur Arbeitsrichtung, ein optionales Paar Gummilippen 59 angeordnet.

Die Bürstenwalten 11' sind jeweils durch Bürstenhalter 55 gehalten, welche in vertikalen Schienen 53 des Trägergestells in vertikaler Richtung, d. h. senkrecht zur zu reinigenden Oberfläche, beweglich gelagert sind. Mittels pneumatischer Hubzylinder 57 können die durch ihr Eigengewicht auf dem zu reinigenden Boden aufliegenden Bürstenwalzen 11' zur Steuerung des Auflagedrucks kontrolliert entlastet werden. Die Hubzylinder 57 können alternativ auch anders als pneumatisch angetrieben werden, insbesondere hydraulisch oder elektrisch.

In Arbeitsrichtung hinten, d. h. im montierten Zustand dem Trägerfahrzeug zugewandt ist eine Flanschplatte 60 vorgesehen, welche mit dem Trägerrahmen 50 bevorzugt starr gekoppelt, beispielsweise verschweisst oder verschraubt ist. Die Flanschplatte 60 dient der Montage an einem geeigneten Trägerfahrzeug, beispielsweise einem üblichen Kommunaltransporter wie zuvor beschrieben. Hierzu kann die Flanschplatte 60 eine entsprechende genormte Formgebung aufweisen. Wie zuvor beschrieben, können Heizfeld B und Vorrichtung zur mechanischen Bearbeitung C bevorzugt angehoben und abgesenkt werden. Dies geschieht durch eine entsprechende Anhebung oder Absenkung einer Flanschplatte am Trägerfahrzeug, welche das Gegenstück zur Flansch platte 60 darstellt.

Im Bereich der Flanschplatte befinden sich ferner die zum Betrieb der Vorrichtung erforderlichen Schnittstellen, beispielsweise zur hydraulischen, pneumatischen und/oder elektrischen Versorgung der Vorrichtung, Steuer- und Signalleitungen sowie Schnittstellen für die Zuführung von Heissdampf und die Absaugung. Sofern es sich beim Trägerfahrzeug um ein übliches Kommunaltransporter handelt, sind diese Schnittstellen bevorzugt so ausgelegt, dass sie mit etwaigen korrespondierenden Schnittstellen des Trägerfahrzeugs, beispielsweise einer am Trägerfahrzeug vorhandenen elektrischen Spannungsversorgung über das Bordnetz des Trägerfahrzeugs bzw. einer Ölhydraulikanlage des Trägerfahrzeugs. Die Schnittstellen sind bevorzugt lösbar ausgeführt, um eine einfache und zügige Montage und Demontage am Trägerfahrzeug zu ermöglichen.

Figur 6 zeigt eine Ausführungsform, welche grundsätzlich der in Figur 5 dargestellten Ausführungsform entspricht in einsatzbereitem Zustand, wo sie zusammen mit den weiteren zum Betrieb der Vorrichtung erforderlichen Aggregaten und Vorrichtungen auf und an einem Trägerfahrzeug montiert ist, welches beispielsweise ein übliches Kommunaltransporter der zuvor dargestellten Art sein kann. Der aus Heizelement B, Vorrichtung zur mechanischen Bearbeitung C und (nicht sichtbarer) Absaugvorrichtung D bestehende Vorbau kann, ist vorzugsweise, wie zuvor dargestellt, einfach lösbar am Trägerfahrzeug montiert. Ebenso sind die auf der Ladefläche F angeordneten Komponenten auf einer gemeinsamen Trägerplattform F' angeordnet, welche lösbar mit der Ladefläche F verbunden ist. Auf diese Weise kann die gesamte Anordnung, einschliesslich Trägerplattform F', mittels Kranöse 71 in einfacher Weise auf der Ladefläche F montiert und auch wieder von dieser entfernt werden. Dies ermöglicht, durch Anpassung weniger Elemente, eine Nutzung der Vorrichtung in Verbindung mit unterschiedlichen Trägerfahrzeugen. Auch ermöglicht sie, das Trägerfahrzeug optional auch separat einzusetzen. Auf diese Weise kann ein vergleichsweise kostenintensiver

Kommunaltransporter beispielsweise abwechselnd in den Sommermonaten als Reinigungsfahrzeug und in den Wintermonaten als Streu- oder Räumfahrzeug genutzt werden.

Im Ausführungsbeispiel direkt auf der Montageplattform F' angeordnet sind in der gezeigten exemplarischen Anordnung zwei Heissdampferzeuger 3a, 3b. Die übrigen erforderlichen Komponenten, wie Brennstofftank, Frisch- und Schmutzwassertank, optionale Filter- und Reinigungseinrichtungen für das Schmutzwasser - etwa Zyklonabscheider wie zuvor dargestellt - Pumpen, Ventile, optionale Kanister für chemische Reinigungsmittel usw. sind in den jeweils von einem Gehäuse gekapselten Modulen 70a, 70b, 70c, 70d angeordnet.

## Patentansprüche

1. Vorrichtung für die Reinigung von Oberflächen, wobei die Vorrichtung auf und/oder an einer in einer Arbeitsrichtung verfahrbaren mobilen Plattform, beispielsweise einem Trägerfahrzeug, montiert oder montierbar und gemeinsam mit der mobilen Plattform zum autonomen Betrieb ausgelegt ist, wobei die Vorrichtung in Arbeitsrichtung, hintereinander angeordnet folgende Elemente umfasst:
- ein Heizelement (B) zur Aufwärmung der zu reinigenden Oberfläche, wobei das Heizelement (B) ein flächiges Dampffeld umfasst, welches im Betrieb die zu reinigende Oberfläche mit Dampf beaufschlagt;
- ein Element (C) zur mechanischen Bearbeitung der zu reinigenden Oberfläche, welches wenigstens ein solches Teilelement (11) umfasst, welches die Abtragung der gelösten oder abgelösten Verschmutzungen auf der zu reinigenden Oberfläche mittels Rotation und Bodendruck ermöglicht, wobei die Rotation um eine quer zur Arbeitsrichtung horizontal angeordnete Achse erfolgt;
- ein Element (D) zum Absaugen der Verschmutzungen sowie des durch Kondensation des Dampfes entstehenden Wassers von der gereinigten Oberfläche.

2. Vorrichtung nach Anspruch 1, umfassend ein in Arbeitsrichtung vor dem Heizelement (B) angeordnetes Sprühelement (A) zur Applikation von wenigstens einem Reinigungsmittel, insbesondere einem chemischen Reinigungsmittel, auf die zu reinigende Oberfläche.

3. Vorrichtung nach einem der vorhergehenden Ansprüche, wobei die Vorrichtung für einen Dampfaustritt aus dem Dampffeld mit einem Überdruck von höchstens 10 bar, beispielsweise von höchstens 3 bar oder höchstens 1.5 bar, bezogen auf den Umgebungsluftdruck, ausgelegt ist.

4. Vorrichtung nach einem der vorhergehenden Ansprüche, wobei das Heizelement (B) eine an Aussenseite bzw. am Umfang des Dampffeldes angeordnete Dampfaustrittssperre aufweist, welche dem Entweichen von Wasserdampf von der zu reinigenden Oberfläche entgegenwirkt.

5. Vorrichtung nach Anspruch 4, wobei die Dampfaustrittssperre wenigstens Dichtprofile, Dichtbürsten, eine Absaugvorrichtung zur Absaugung überschüssigen Dampfes oder eine fluidische Verdrängungsvorrichtung, welche den Dampf vom Umfang des Dampffeldes (B) zu seinem Inneren hin verdrängt, umfasst.

6. Vorrichtung nach einem der vorhergehenden Ansprüche, wobei das Dampffeld einen Dampfhomogenisierer umfasst, welcher dazu ausgelegt ist, eine zumindest im Wesentlichen homogene und gleichmässige Dampfbeaufschlagung der zu reinigenden Oberfläche zu gewährleisten.

7. Vorrichtung nach Anspruch 6, wobei der Dampfhomogenisierer ein flächiges und poröses, schwammartiges Material oder ein flächiges Gewebe, beispielsweise ein flächiges Edelstahlgewebe, umfasst.

8. Vorrichtung nach einem der vorhergehenden Ansprüche, umfassend eine Kollisionsstoppvorrichtung, welche funktionell mit einem Antrieb der mobilen Plattform gekoppelt oder koppelbar und dazu ausgelegt ist, die Fahrt der Vorrichtung automatisch zu stoppen, wenn sie mit einem Hindernis kollidiert und/oder eine Kollision mit einem Hindernis droht.

9. Vorrichtung nach einem der vorhergehenden Ansprüche, umfassend eine Längenreduktionsvorrichtung, welche derart mit dem Heizelement (B) gekoppelt ist, dass durch ihre Ansteuerung das Heizelement (B) von einer Arbeitsstellung in eine Transportstellung verbracht wird, wobei in der Transportstellung ein Mass, um welches das Heizelement (B) in Arbeitsrichtung über das Element zur mechanischen Bearbeitung (C) vorragt, gegenüber der Arbeitsstellung verringert oder aufgehoben ist.

10. Vorrichtung nach Anspruch 9, wobei die Längenreduktionsvorrichtung eine Rückzugsvorrichtung ist, welche dazu ausgelegt ist, das Heizelement (B) bezüglich dem Element zur mechanischen Bearbeitung (C) entgegen der Arbeitsrichtung zurückzuziehen bzw. entgegen der Arbeitsrichtung zu verschieben.

11. Vorrichtung nach Anspruch 10, wobei das Heizelement (B) in der Transportstellung oberhalb des Elementes zur mechanischen Bearbeitung (C) angeordnet ist und zu diesem einen geringen Abstand aufweist oder auf diesem aufliegt.

12. Vorrichtung nach einem der vorhergehenden Ansprüche, umfassend eine Reinigungsvorrichtung zur Reinigung des abgesaugten Wassers, wobei die Reinigungsvorrichtung mit dem Element zum Absaugen (D) und einem Auffangbehälter (28) gekoppelt ist.

13. Verfahren zur Reinigung von Oberflächen durch Betrieb einer auf und/oder an einer in einer Arbeitsrichtung verfahrbaren mobilen Plattform montierten Reinigungsvorrichtung, umfassend die sequentiellen Schritte:
- Erwärmen Oberfläche durch Beaufschlagung mit Heisswasserdampf und Einwirken lassen der applizierten Wärme;
- Abtragung von durch den Wasserdampf gelösten oder abgelösten Verschmutzungen mittels mechanischer Bearbeitung durch Rotation und Bodendruck, wobei die Rotation um eine quer zur Arbeitsrichtung horizontal angeordnete Achse erfolgt;
- Absaugen der Verschmutzungen sowie des durch Kondensation des Dampfes entstehenden Wassers von der gereinigten Oberfläche.

14. Verfahren nach Anspruch 13, wobei der Heisswasserdampf einen Überdruck von höchstens 10 bar, beispielsweise von höchstens 3 bar, bezogen auf den Umgebungsluftdruck, hat.

15. Verwendung einer Vorrichtung nach einem der Ansprüche 1 bis 12 zur Durchführung eines Verfahrens nach einem der Ansprüche 1 3 oder 1 4.

## Claims

1. Device for cleaning surfaces, wherein the device is mounted or can be mounted on top of and/or on a mobile platform which can be moved in a working direction, for example a carrier vehicle, and, together with the mobile platform, is designed for autonomous operation, wherein the device comprises the following elements, arranged behind one another in the working direction:
- a heating element (B) for heating up the surface to be cleaned, wherein the heating element (B) comprises a flat steam panel which, in operation, applies steam to the surface to be cleaned;
- an element (C) for mechanically processing the surface to be cleaned, which comprises at least one such part element (11) which permits the removal of the loosened or detached contaminants on the surface to be cleaned by means of rotation and ground pressure, wherein the rotation is carried out about an axis arranged horizontally and transversely with respect to the working direction;
- an element (D) for sucking up the contaminants and the water produced by condensation of the steam from the cleaned surface.

2. Device according to Claim 1, comprising a spraying element (A) which is arranged upstream of the heating element (B) in the working direction and intended for applying at least one cleaning agent, in particular a chemical cleaning agent, to the surface to be cleaned.

3. Device according to one of the preceding claims, wherein the device is designed to let out steam from the steam panel at an overpressure of at most 10 bar, for example at most 3 bar or at most 1.5 bar, with respect to the surrounding air pressure.

4. Device according to one of the preceding claims, wherein the heating element (B) has a steam outlet barrier which is arranged on the outer side or on the periphery of the steam panel and which counteracts the escape of steam from the surface to be cleaned.

5. Device according to Claim 4, wherein the steam outlet barrier at least comprises sealing profiles, sealing brushes, a sucking-up device for sucking up excess steam or a fluidic displacement device which displaces the steam from the periphery of the steam panel (B) towards the interior thereof.

6. Device according to one of the preceding claims, wherein the steam panel comprises a steam homogenizer which is designed to ensure that steam is applied at least substantially homogeneously and uniformly to the surface to be cleaned.

7. Device according to Claim 6, wherein the steam homogenizer comprises a flat and porous, sponge-like material or a flat woven fabric, for example a flat stainless steel woven fabric.

8. Device according to one of the preceding claims, comprising a collision-stopping device which is coupled or can be coupled functionally to a drive of the mobile platform and is designed to automatically stop the travel of the device if it collides with an obstacle and/or a collision with an obstacle is threatened.

9. Device according to one of the preceding claims, comprising a length-reduction device which is coupled to the heating element (B) in such a way that, by activation thereof, the heating element (B) is brought from a working position into a transport position, wherein, in the transport position, a degree by which the heating element (B) projects beyond the element for mechanical processing (C) in the working direction is reduced with respect to the working position or eliminated.

10. Device according to Claim 9, wherein the length-reduction device is a retraction device which is designed to retract the heating element (B) with respect to the element for mechanical processing (C) counter to the working direction or to displace it counter to the working direction.

11. Device according to Claim 10, wherein, in the transport position, the heating element (B) is arranged above the element for mechanical processing (C) and is at a small distance therefrom or rests on top of it.

12. Device according to one of the preceding claims, comprising a cleaning device for cleaning the sucked-up water, wherein the cleaning device is coupled with the element for sucking up (D) and a collection tank (28).

13. Method for cleaning surfaces by operating a cleaning device which is mounted on top of and/or on a mobile platform which can be moved in a working direction, comprising the sequential steps:
- heating the surface by applying hot steam and leaving the applied heat to act;
- removing contaminants loosened or detached by the steam by means of mechanical processing by rotation and ground pressure, wherein the rotation is carried out about an axis arranged horizontally and transversely with respect to the working direction;
- sucking up the contaminants and the water produced by condensation of the steam from the cleaned surface.

14. Method according to Claim 13, wherein the hot steam has an overpressure of at most 10 bar, for example of at most 3 bar, with respect to the surrounding air pressure.

15. Use of a device according to one of Claims 1 to 12 for carrying out a method according to one of Claims 13 and 14.

## Revendications

1. Dispositif pour le nettoyage de surfaces, dans lequel le dispositif est ou peut être monté sur et/ou à une plate-forme mobile déplaçable dans une direction de travail, par exemple un véhicule porteur, et est conçu pour un fonctionnement autonome en commun avec la plate-forme mobile, dans lequel le dispositif comprend les éléments suivants, disposés les uns derrière les autres dans la direction de travail:
- un élément chauffant (B) pour le chauffage de la surface à nettoyer, dans lequel l'élément chauffant (B) comprend un champ de vapeur plat, qui en cours de fonctionnement expose la surface à nettoyer à de la vapeur;
- un élément (C) pour le traitement mécanique de la surface à nettoyer, qui comprend au moins un tel élément partiel (11), qui permet l'enlèvement des saletés dissoutes ou détachées sur la surface à nettoyer au moyen d'une rotation et de la pression du sol, dans lequel la rotation est effectuée autour d'un axe disposé horizontalement transversalement à la direction de travail;
- un élément (D) pour aspirer les saletés ainsi que l'eau résultant de la condensation de la vapeur à partir de la surface nettoyée.

2. Dispositif selon la revendication 1, comprenant un élément de projection (A) disposé avant l'élément chauffant (B) dans la direction de travail, pour l'application d'au moins un agent de nettoyage, en particulier d'un agent de nettoyage chimique, sur la surface à nettoyer.

3. Dispositif selon l'une quelconque des revendications précédentes, dans lequel le dispositif est conçu pour une sortie de vapeur hors du champ de vapeur avec une surpression au maximum de 10 bar, par exemple au maximum de 3 bar ou au maximum de 1,5 bar, par rapport à la pression de l'air ambiant.

4. Dispositif selon l'une quelconque des revendications précédentes, dans lequel l'élément chauffant (B) présente une barrière de sortie de vapeur disposée sur un côté extérieur ou à la périphérie du champ de vapeur, qui s'oppose à l'échappement de vapeur d'eau à partir de la surface à nettoyer.

5. Dispositif selon la revendication 4, dans lequel la barrière de sortie de vapeur comprend au moins des profilés d'étanchéité, des brosses d'étanchéité, un dispositif d'aspiration pour l'aspiration de la vapeur excédentaire ou un dispositif de refoulement fluidique, qui refoule la vapeur de la périphérie du champ de vapeur (B) vers sa région intérieure.

6. Dispositif selon l'une quelconque des revendications précédentes, dans lequel le champ de vapeur comprend un homogénéisateur de vapeur, qui est conçu pour garantir une exposition à la vapeur au moins essentiellement homogène et uniforme de la surface à nettoyer.

7. Dispositif selon la revendication 6, dans lequel l'homogénéisateur de vapeur comprend un matériau plat et poreux, de nature spongieuse, ou un tissu plat, par exemple un tissu plat en acier allié.

8. Dispositif selon l'une quelconque des revendications précédentes, comprenant un dispositif d'arrêt sur collision, qui est ou peut être couplé de façon fonctionnelle à un entraînement de la plate-forme mobile, et qui est conçu pour arrêter automatiquement la marche du dispositif s'il entre en collision avec un obstacle et/ou s'il menace d'entrer en collision avec un obstacle.

9. Dispositif selon l'une quelconque des revendications précédentes, comprenant un dispositif de réduction de longueur, qui est couplé à l'élément chauffant (B) de telle manière que sa commande déplace l'élément chauffant (B) d'une position de travail à une position de transport, dans lequel dans la position de transport, une dimension dont l'élément chauffant (B) dépasse l'élément pour le traitement mécanique (C) dans la direction de travail, est réduite ou supprimée par rapport à la position de travail.

10. Dispositif selon la revendication 9, dans lequel le dispositif de réduction de longueur est un dispositif de retrait, qui est conçu pour retirer l'élément chauffant (B) par rapport à l'élément pour le traitement mécanique (C) à l'opposé de la direction de travail ou pour le déplacer à l'opposé de la direction de travail.

11. Dispositif selon la revendication 10, dans lequel l'élément chauffant (B) est disposé dans la position de transport au-dessus de l'élément pour le traitement mécanique (C) et présente une faible distance par rapport à celui-ci ou repose sur celui-ci.

12. Dispositif selon l'une quelconque des revendications précédentes, comprenant un dispositif de nettoyage pour le nettoyage de l'eau aspirée, dans lequel le dispositif de nettoyage est couplé avec l'élément d'aspiration (D) et avec un réservoir de collecte (28).

13. Procédé pour le nettoyage de surfaces par l'utilisation d'un dispositif de nettoyage monté sur et/ou à une plate-forme mobile déplaçable dans une direction de travail, comprenant les étapes suivantes:
- chauffer la surface par une exposition à de la vapeur d'eau chaude et laisser agir la chaleur appliquée;
- enlever les saletés dissoutes ou détachées par la vapeur d'eau au moyen d'un traitement mécanique par rotation et pression du sol, dans lequel la rotation est effectuée autour d'un axe disposé horizontalement transversalement à la direction de travail;
- aspirer les saletés ainsi que l'eau résultant de la condensation de la vapeur à partir de la surface nettoyée.

14. Procédé selon la revendication 13, dans lequel la vapeur d'eau chaude présente une surpression au maximum de 10 bar, par exemple au maximum de 3 bar, par rapport à la pression de l'air ambiant.

15. Utilisation d'un dispositif selon l'une quelconque des revendications 1 à 12 pour la mise en oeuvre d'un procédé selon l'une des revendications 13 ou 14.
